# EUROPÄISCHE PATENTSCHRIFT

(11) **EP 4 022 594 B1**
(45) Veröffentlichungstag und Bekanntmachung des Hinweises auf die Patenterteilung: **12.07.2023**
(21) Anmeldenummer: 19762137.8
(22) Anmeldetag: 30.08.2019
(51) Int. Cl.: G09F 5/04

(54) **MUSTERFÄCHER**
SAMPLE FAN DECK
EVENTAIL D'ÉCHANTILLONS

(43) Veröffentlichungstag der Anmeldung: 06.07.2022
(73) Patentinhaber: Kaindl Marken GmbH, 5071 Wals (AT)
(72) Erfinder: DÜRNBERGER, Gerhard, 5204 Strasswalchen (AT)
(74) Vertreter: Herzog, Markus
(86) Internationale Anmeldenummer: PCT/EP2019/073220
(87) Internationale Veröffentlichungsnummer: WO 2021/037377

(56) Entgegenhaltungen:
- EP-A1- 0 329 561
- DE-B- 1 041 785
- US-A- 5 174 674

## Beschreibung

Die vorliegende Erfindung betrifft einen Musterfächer zur übersichtlichen Darstellung einer Mehrzahl von Musterelementen, insbesondere von Oberflächendekors.

Derartige Musterfächer sind insbesondere dafür bekannt, einem Kunden eine Mehrzahl unterschiedlicher Muster in einer übersichtlichen Weise zu präsentieren, so dass sich der Kunde einen Überblick über unterschiedliche von einem Unternehmen angebotene Produkte verschaffen kann.

Häufig kommt es dabei vor, dass ein Kunde eine Mehrzahl von ersten Mustern im direkten Vergleich, also räumlich eng zueinander benachbart, mit einer Mehrzahl von zweiten Mustern betrachten möchte. Beispiele hierfür können die Außenfarbe eines Fahrzeugs im Vergleich zu der Innenfarbe eines Fahrzeugs oder auch das Dekor einer Arbeitsfläche im Vergleich zu einer Oberfläche daran angrenzender Schrankelemente sein.

Üblicherweise werden daher ein erster Musterfächer, welcher eine erste Anzahl von Musterelementen umfasst, und ein zweiter Musterfächer, welcher eine zweite Anzahl von Musterelementen umfasst, von einem Benutzer getrennt voneinander gehandhabt und ggf. zum Kunden transportiert. Um ein ungewolltes Öffnen der Musterfächer zu verhindern, können die Musterfächer Laschen oder Klappen aufweisen, über welche die Musterfächer geschlossen werden können.

Das Handhaben von zwei getrennten Musterfächern kann für einen Benutzer umständlich und für einen Kunden, welcher die Musterfächer betrachtet, verwirrend sein. Ferner kommt es immer wieder vor, dass einer von zwei ein Paar bildenden Musterfächern verloren geht, oder dass ein Musterfächer eines ersten Paares mit einem Musterfächer eines zweiten Paares vertauscht wird, so dass die gewünschten Musterkombinationen einem Kunden nicht präsentierbar sind, insbesondere wenn die zusammengehörenden Musterfächer getrennt gelagert werden.

Zum weiteren Stand der Technik sei auf die US 517 4 674 A, die DE 10 41 785B und die EP 0 329 561 A1 verwiesen.

Es ist daher die Aufgabe der vorliegenden Erfindung, einen Musterfächer bereitzustellen, welcher eine verbesserte Handhabung für Benutzer und Kunde aufweist.

Diese Aufgabe wird erfindungsgemäß durch einen Musterfächer zur übersichtlichen Darstellung einer Mehrzahl von Musterelementen, insbesondere von Oberflächendekors, gelöst, umfassend ein erstes Gebinde an Musterelementen, wobei wenigstens manche der Musterelemente des ersten Gebindes relativ zu anderen Musterelementen des ersten Gebindes verlagerbar sind,
ein zweites Gebinde an Musterelementen, wobei wenigstens manche der Musterelemente des zweiten Gebindes relativ zu anderen Musterelementen des zweiten Gebindes verlagerbar sind,
wobei das erste Gebinde und das zweite Gebinde als voneinander getrennte Einheiten ausgebildet sind, und
wobei das erste Gebinde ein Gehäuse aufweist, mit welchem das zweite Gebinde derart in einer Grundposition verbindbar ist, dass das zweite Gebinde zumindest teilweise von dem Gehäuse des ersten Gebindes umgeben und von diesem lösbar gehalten ist.

Dabei soll der Ausdruck "voneinander getrennte Einheiten" bedeuten, dass das erste Gebinde und das zweite Gebinde in einem voneinander gelösten Zustand zwei unverbundene Teile ausbilden.

Somit kann das zweite Gebinde in dem Gehäuse des ersten Gebindes angeordnet werden und mit diesem verbunden werden, so dass ein Transport für einen Benutzer erleichtert wird, da lediglich ein zwei Gebinde umfassendes Gehäuse zu handhaben ist. Auch kann bei einer Lagerung des erfindungsgemäßen Musterfächers verhindert werden, dass sich zweite Gebinde des Musterfächers von den ersten Gebinden lösen und/oder mit anderen zweiten Gebinden vertauscht werden. Der Musterfächer kann dabei derart ausgebildet sein, dass keine zusätzlichen Verschlusselemente, wie Laschen oder Klappen, notwendig sind, um das zweite Gebinde an dem ersten Gebinde und/oder die jeweiligen Musterelemente zu sichern.

Dabei kann die Grundposition sowohl in einer ersten Orientierung des zweiten Gebindes zu dem ersten Gebinde und wenigstens einer zweiten Orientierung, welche zu der ersten Orientierung gespiegelt ist, erreicht werden, solange eine relative Positionierung/Distanzierung des zweiten Gebindes zu dem ersten Gebinde bzw. zu dem Gehäuse des ersten Gebindes gleich verbleibt.

Das erste Gebinde kann hierbei an wenigstens einer Seite, insbesondere drei Seiten, ganz oder teilweise offen sein. Insbesondere ist diejenige Seite des Gehäuses des ersten Gebindes offen, über welche sich die Musterelemente des ersten Gebindes relativ zu dem Gehäuse des ersten Gebindes hinaus verlagern lassen.

Der Musterfächer haltert die Musterelemente dabei schwenkbar um eine Schwenkachse, welche beispielsweise an einer der offenen Seite benachbarten Position angeordnet ist.

In einer Weiterbildung der vorliegenden Erfindung kann jedes aus dem ersten Gebinde und dem zweiten Gebinde wenigstens einen magnetischen oder magnetisierbaren Abschnitt umfassen, wobei über eine Wechselwirkung eines magnetischen oder magnetisierbaren Abschnitts des ersten Gebindes mit einem magnetischen oder magnetisierbaren Abschnitt des zweiten Gebindes das erste Gebinde und das zweite Gebinde miteinander lösbar verbindbar sein können. So kann über die magnetischen oder magnetisierbaren Abschnitte die Grundposition und eventuell weitere Positionen des ersten Gebindes relativ zu dem zweiten Gebinde in einer wiederholbaren Weise festgelegt werden.

Dabei können die magnetischen oder magnetisierbaren Abschnitte derart ausgebildet und angeordnet sein, dass deren Wechselwirkung das erste Gebinde relativ zu dem zweiten Gebinde in allen drei translatorischen Freiheitsgraden sichert. Das heißt, ein beispielsweise runder Magnet oder magnetisierbarer Abschnitt des einen Gebindes kann einen mit ihm zusammenwirkenden, zum Beispiel ebenfalls runden, Magneten oder magnetisierbaren Abschnitt des anderen Gebindes derart sichern, dass sowohl ein Entfernen der beiden Magnete oder magnetisierbaren Abschnitte voneinander als auch ein translatorisches Aneinandergleiten unterbunden werden kann. Selbstverständlich ist dieses Sichern von der Höhe der wirkenden Magnetkräfte abhängig. Eine im Wesentlichen runde Ausbildung eines Magneten oder magnetisierbaren Abschnitts kann dabei eine Rotation davon erlauben.

Insbesondere kann in der Grundposition das zweite Gebinde im Wesentlichen vollständig innerhalb einer Umhüllenden des ersten Gebindes aufgenommen sein. Als "Umhüllende" soll hier eine imaginäre einfache geometrische Volumenform verstanden werden, wie beispielsweise ein Quader oder eine Kugel, welche das erste Gebinde bzw. das Gehäuse des ersten Gebindes möglichst eng anliegend umhüllt. Um das zweite Gebinde in der Umhüllenden des ersten Gebindes zu sichern kann eine Wechselwirkung von Magneten oder magnetisierbaren Abschnitten der beiden Gebinde verwendet werden. Alternativ oder zusätzlich sind natürlich auch andere Sicherungsarten denkbar, wie beispielsweise ein Zusammenwirken von Vorsprüngen und Ausnehmungen.

Ferner kann das erste Gebinde, insbesondere das Gehäuse des ersten Gebindes, einen Anschlag aufweisen, gegen welchen das zweite Gebinde in der Grundposition anliegt. Dadurch kann verhindert werden, dass das zweite Gebinde über die Grundposition hinaus verlagert wird. Somit können beispielsweise Beschädigungen an den Musterelementen des ersten und/oder des zweiten Gebindes verhindert werden.

Zu diesem Zweck kann der Anschlag durch eine abschnittsweise Verstärkung, insbesondere eine Verstärkung von wenigstens einer Seitenwand, des Gehäuses des ersten Gebindes gebildet sein. Das heißt, der Anschlag kann durch einen Übergang zwischen einem unverstärkten Abschnitt des Gehäuses und einem verstärkten Abschnitt des Gehäuses ausgebildet sein. Eine Verstärkung von Seitenwänden kann hierfür im Wesentlichen vollständig mit Ausnahme einer Größe des zweiten Gebindes bzw. von dessen Gehäuse ausgelegt sein, so dass das zweite Gebinde bzw. das Gehäuse des zweiten Gebindes vollständig in die Umhüllende des ersten Gebindes eintaucht. Eine Dicke der Verstärkung, welche zum Beispiel an wenigstens einer inneren Seite von Seitenwänden des Gehäuses des ersten Gebindes angebracht ist, kann im Wesentlichen gleich zu einer Dicke einer Seitenwand des Gehäuses des zweiten Gebindes sein. Auf diese Weise kann ein symmetrisch erscheinendes Äußeres des Musterfächers erreicht werden, da eine Gesamtdicke einer Seitenwand des Gehäuses des ersten Gebindes plus eine dort angebrachte Verstärkung (z.B. auf einer Seite des Musterfächers) eine im Wesentlichen gleiche Dicke aufweisen kann wie eine Gesamtdicke einer unverstärkten Seitenwand des Gehäuses des ersten Gebindes plus eine Seitenwand des Gehäuses des zweiten Gebindes (z.B. auf einer Seite des Musterfächers).

Die Musterelemente des ersten Gebindes können auf wenigstens einem Musterträger angeordnet sein, wobei der Musterträger zu dem Gehäuse des ersten Gebindes verlagerbar, insbesondere schwenkbar, sein kann. Die Musterträger können dabei Griffflächen umfassen, um eine Handhabbarkeit der Musterträger zu verbessern.

Die Musterelemente können auf Musterträgern von zueinander unterschiedlichen Abmessungen angeordnet sein.

Vorteilhafterweise können/kann wenigstens eines der Musterelemente und/oder der wenigstens eine Musterträger wenigstens eine abgerundete oder abgeschrägte Ecke aufweisen. Insbesondere können diejenigen Ecken des Musterelements bzw. des Musterträgers abgerundet oder abgeschrägt ausgebildet sein, welche zu dem sich in der Grundposition befindenden zweiten Gebinde weist, bzw. kann diejenige Ecke des Musterelements bzw. des Musterträgers abgerundet oder abgeschrägt ausgebildet sein, welche ferner bei einer Verlagerung der Musterelemente des ersten Gebindes aus dessen Umhüllenden heraus voranläuft. Auf diese Weise kann verhindert werden, dass das zweite Gebinde, insbesondere eine Seitenwand des Gehäuses des zweiten Gebindes, mit den Musterelementen bzw. den Musterträgern des ersten Gebindes in Kontakt tritt und diese beschädigt. Wenigstens ein Musterelement und/oder Musterträger kann/können beispielsweise als im Wesentlichen rechteckige Platten ausgebildet sein.

Vorteilhafterweise kann in der Grundposition das zweite Gebinde dazu eingerichtet sein, eine Verlagerung der Musterelemente des ersten Gebindes aus einer Umhüllenden des ersten Gebindes heraus zu verhindern. Somit können zusätzliche Sicherungseinrichtungen, um die Musterelemente des ersten Gebindes zu sichern, überflüssig sein und weggelassen werden, da das zweite Gebinde, insbesondere das Gehäuse des zweiten Gebindes, in der Grundposition die Musterelemente bzw. die Musterträger in der Umhüllenden des Gehäuses des ersten Gebindes sichert. Im Falle der abgerundeten oder abgeschrägten Ecken der Musterelemente bzw. der Musterträger, können die Ecken derart ausgebildet sein, dass beim Einwirken einer Kraft, welche die Musterelemente bzw. die Musterträger in eine Verlagerung aus der Umhüllenden des ersten Gebindes drängt, die abgerundeten oder abgeflachten Ecken möglichst flächig, das heißt nicht mit einem vorstehenden bzw. eckigen Abschnitt, mit dem zweiten Gebinde, insbesondere mit dessen Gehäuse, in Kontakt treten. Hierdurch kann eine Beschädigung der Musterelemente bzw. der Musterträger auch bei einem Transport des Musterfächers verhindert werden.

In der Grundposition kann das zweite Gebinde derart angeordnet sein, dass jedes relativ zu dem Gehäuse des ersten Gebindes verlagerbare Musterelement und/oder jeder Musterträger in eine Umhüllende des zweiten Gebindes eintaucht. Die Umhüllende des zweiten Gebindes kann dabei maßgeblich von dem Gehäuse des zweiten Gebindes definiert werden, wobei offene Seiten des Gehäuses des zweiten Gebindes, an welchen beispielsweise keine Seitenwand angeordnet ist, durch eine gerade Erstreckung der imaginären Umhüllenden geschlossen werden. Dazu können Musterelemente bzw. Musterträger, welche in dem Gehäuse des zweiten Gebindes angeordnet sind, zumindest an derjenigen Seite, an welcher die Musterelemente bzw. die Musterträger des ersten Gebindes in die Umhüllende des zweiten Gebindes eintauchen, relativ zu der Umhüllenden des zweiten Gebindes um wenigstens die Distanz nach innen versetzt angeordnet sein, um welche die Musterelemente bzw. die Musterträger des ersten Gebindes in die Umhüllende des zweiten Gebindes eintauchen. Vorzugsweise kann dieser Versatz der Musterelemente bzw. der Musterträger des zweiten Gebindes auch an einer gegenüberliegenden Seite vorgesehen sein, so dass das zweite Gebinde in einer ersten Orientierung als auch in einer zweiten zu der ersten Orientierung um 180° rotierten Orientierung an dem ersten Gebinde in der Grundposition angeordnet werden kann. An anderen offenen Seiten des Gehäuses des zweiten Gebindes können darin angeordnete Musterelemente bzw. Musterträger, das heißt deren nach außen weisende Stirnflächen, im Wesentlichen bündig zu der Umhüllenden des zweiten Gebindes angeordnet sein.

Des Weiteren kann das erste Gebinde mit dem zweiten Gebinde ferner in einer Freigabeposition, in welcher das zweite Gebinde relativ zu dem ersten Gebinde verglichen zu der Grundposition verschieden positioniert ist, lösbar verbindbar sein, in welcher das zweite Gebinde dazu eingerichtet und angeordnet sein kann, eine Verlagerung der Musterelemente des ersten Gebindes relativ zu dem Gehäuse des ersten Gebindes zu erlauben. Vorteilhafterweise kann die Freigabeposition relativ zu der Grundposition derart angeordnet sein, dass das zweite Gebinde aus der Grundposition relativ zu dem ersten Gebinde um eine vorbestimmte Distanz lediglich translatorisch verlagert wird, insbesondere entlang einer Richtung, in welcher das zweite Gebinde die Umhüllende des ersten Gebindes lediglich an einer Seite der Umhüllenden des ersten Gebindes verlässt, das heißt aus dieser austritt. Dies trifft insbesondere für den Fall zu, dass die Umhüllende des ersten Gebindes eine Quaderform aufweist.

Das erste Gebinde kann mit dem zweiten Gebinde ferner in einer Präsentationsposition, in welcher das zweite Gebinde relativ zu dem ersten Gebinde verglichen zu der Grundposition verschieden orientiert, insbesondere auch positioniert, ist und verglichen zu der Freigabeposition verschieden orientiert, insbesondere auch positioniert ist, lösbar verbindbar sein, in welcher das zweite Gebinde dazu eingerichtet und angeordnet sein kann, eine Verlagerung von Musterelementen des zweiten Gebindes relativ zu anderen Musterelementen des zweiten Gebindes, insbesondere relativ zu dem Gehäuse des ersten Gebindes, zu erlauben. Zusammengefasst können die verschiedenen Relativpositionen derart ausgelegt sein, dass in der Grundposition sowohl eine Verlagerung der Musterelemente des ersten Gebindes als auch der Musterelemente des zweiten Gebindes verhindert wird, dass in der Freigabeposition eine Verlagerung der Musterelemente des ersten Gebindes erlaubt und eine Verlagerung der Musterelemente des zweiten Gebindes verhindert wird, und dass in der Präsentationsposition eine Verlagerung von sowohl den Musterelementen des ersten Gebindes als auch den Musterelementen des zweiten Gebindes erlaubt wird. Dabei sei darauf hingewiesen, dass als "Verlagerung" ein deutliches Austreten der Musterelemente aus einer jeweiligen Umhüllenden verstanden werden soll, so dass die durch die Musterelemente dargestellten Muster durch einen Benutzer des Musterfächers gut zu erkennen sind.

Insbesondere können sich die Freigabeposition und die Präsentationsposition durch eine Orientierung des zweiten Gebindes in der jeweiligen Position relativ zu dem ersten Gebinde unterscheiden, in einer Positionierung des zweiten Gebindes in der jeweiligen Position relativ zu dem ersten Gebinde jedoch im Wesentlichen übereinstimmen. Das zweite Gebinde kann so relativ zu dem ersten Gebinde eine im Wesentlichen gleiche Position einnehmen bzw. kann das zweite Gebinde aus der Umhüllenden des ersten Gebindes um eine im Wesentlichen gleiche Distanz vorstehen, jedoch kann das zweite Gebinde in der Präsentationsposition beispielsweise um 180° relativ zu der Orientierung in der Freigabeposition rotiert angeordnet sein. So kann das Gehäuse des zweiten Gebindes, welches beispielsweise drei Seitenwände aufweist, in der Freigabeposition derart angeordnet sein, dass eine Seitenwand des Gehäuses des zweiten Gebindes zu einer offenen Seite des Gehäuses des ersten Gebindes weist, und in der Präsentationsposition derart angeordnet sein, dass eine offene Seite des Gehäuses des zweiten Gebindes zu einer offenen Seite des Gehäuses des ersten Gebindes weist, so dass Musterelemente des zweiten Gebindes aus der Umhüllenden des ersten Gebindes heraus verlagert werden können, während das Gehäuse des zweiten Gebindes zumindest teilweise innerhalb der Umhüllenden des ersten Gebindes angeordnet ist.

In der Grundposition kann das zweite Gebinde dazu eingerichtet und angeordnet sein, dass eine Verlagerung der Musterelemente des zweiten Gebindes relativ zu dem Gehäuse des ersten Gebindes verhindert wird. Dies kann insbesondere dadurch erreicht werden, dass an einer offenen Seite des Gehäuses des zweiten Gebindes, welche in der Grundposition des zweiten Gebindes an dem ersten Gebinde zu einer Seitenwand des Gehäuses des ersten Gebindes weist, die Musterelemente des zweiten Gebindes im Wesentlichen bündig mit der Umhüllenden des zweiten Gebindes angeordnet sind, so dass die Musterelemente des zweiten Gebindes in der Grundposition des zweiten Gebindes an dem ersten Gebinde im Wesentlichen bündig an einer inneren Fläche einer Seitenwand des Gehäuses des ersten Gebindes anliegen.

Nachzutragen sei, dass das erste Gebinde und das zweite Gebinde für jede vorbestimmte Orientierung und Position, in welcher das zweite Gebinde an dem ersten Gebinde eingerichtet ist, lösbar verbunden und gehalten zu werden, wenigstens ein separates Paar von zusammenwirkenden magnetischen oder magnetisierbaren Abschnitten umfassen können, oder dass Paare von magnetischen oder magnetisierbaren Abschnitten der beiden Gebinde dazu eingerichtet sein können, für mehr als eine vordefinierte Position des zweiten Gebindes an dem ersten Gebinde verwendbar zu sein. Ebenfalls ist es denkbar, dass in einer ersten vorbestimmten Halteposition des zweiten Gebindes an dem ersten Gebinde ein erster magnetischer oder magnetisierbarer Abschnitt des einen Gebindes mit einem ersten magnetischen oder magnetisierbaren Abschnitt des anderen Gebindes zusammenwirkt und in einer zweiten vorbestimmten Halteposition mit einem zweiten magnetischen oder magnetisierbaren Abschnitt des anderen Gebindes zusammenwirkt.

Im Folgenden wird die vorliegende Erfindung in größerem Detail mit Bezug auf die begleitenden Zeichnungen anhand eines Ausführungsbeispiels beschrieben werden. Es stellt dar:
- Figur 1: eine schematische perspektivische Ansicht des erfindungsgemäßen Musterfächers mit dem ersten Gebinde und dem zweiten Gebinde in einer voneinander gelösten Stellung;
- Figur 2: eine schematische perspektivische Ansicht des erfindungsgemäßen Musterfächers mit dem ersten Gebinde und dem zweiten Gebinde in einer Grundposition;
- Figur 3: eine Seitenansicht auf den erfindungsgemäßen Musterfächer mit dem ersten Gebinde und dem zweiten Gebinde in der Grundposition in Richtung des Pfeils III aus Figur 2;
- Figur 4: eine Seitenansicht auf den erfindungsgemäßen Musterfächer mit dem ersten Gebinde und dem zweiten Gebinde in der Grundposition in Richtung des Pfeils IV aus Figur 2;
- Figur 5: eine Seitenansicht auf den erfindungsgemäßen Musterfächer mit dem ersten Gebinde und dem zweiten Gebinde in der Grundposition in Richtung des Pfeils V aus Figur 2;
- Figur 6: eine schematische perspektivische Ansicht des erfindungsgemäßen Musterfächers mit dem ersten Gebinde und dem zweiten Gebinde in einer Präsentationsposition, wobei Musterelemente der beiden Gebinde aufgefächert sind; und
- Figur 7: eine Seitenquerschnittsansicht des Musterfächers aus Figur 2 in der Grundposition.

In Figur 1 ist ein erfindungsgemäßer Musterfächer allgemein mit dem Bezugszeichen 10 bezeichnet. Der Musterfächer 10 umfasst ein erstes Gebinde 12 und ein zweites Gebinde 14. Das erste Gebinde 12 weist ein Gehäuse 16 auf, welches drei Seitenwände 18, 20 und 22 umfasst. In dem Gehäuse 16 ist eine Mehrzahl von Musterelementen 24 bzw. von Musterträgern 24 angeordnet, auf welchen Musterelemente angebracht sind. Die Musterelemente 24 sind um eine Schwenkachse A relativ zu dem Gehäuse 16 des ersten Gebindes 12 verschwenkbar, wobei die Schwenkachse A durch einen Bolzen 26 definiert wird, welcher sich von der Seitenwand 18 des Gehäuses 16 zu der Seitenwand 22 des Gehäuses 16 erstreckt und dort befestigt ist.

Ferner ist in Figur 1 zu erkennen, dass ein Abschnitt der Seitenwand 22 des Gehäuses 16 mit einer Verstärkung 28 versehen ist, welche sich im Wesentlichen über eine gesamte Höhe H des Gehäuses 16 des ersten Gebindes 12 und über eine Länge L des Gehäuses 16 des ersten Gebindes 12 lediglich abschnittsweise erstreckt. Dabei ist die Verstärkung 28 bündig mit dem der Schwenkachse A zugeordneten Längsende des Gehäuses 16 angeordnet.

Die Musterelemente 24 weisen ferner abgeschrägte Ecken 30 auf, welche weiter unten beschrieben werden.

Das zweite Gebinde 14 weist ein Gehäuse 32 auf, welches drei Seitenwände 34, 36 und 38 umfasst. In dem Gehäuse 32 des zweiten Gebindes 14 ist eine Mehrzahl von Musterelementen 40 bzw. von Musterträgern 40 angeordnet, auf welchen Musterelemente angebracht sind. Die Musterelemente 40 sind um eine Schwenkachse B relativ zu dem Gehäuse 32 des zweiten Gebindes 14 verschwenkbar, wobei die Schwenkachse B durch einen Bolzen 42 definiert wird, welcher sich von der Seitenwand 34 des Gehäuses 32 zu der Seitenwand 38 des Gehäuses 32 erstreckt und dort befestigt ist.

Es ist zu erkennen, dass Stirnflächen der Musterelemente 40 relativ zu einem in Figur 1 links dargestellten Rand 44 des Gehäuses 32 des zweiten Gebindes 14, welcher durch die Seitenwände 34, 36, 38 definiert wird und der Schwenkachse B benachbart angeordnet ist, um eine vorbestimmte Distanz d zurück versetzt angeordnet sind.

Beispielhaft sind in der Seitenwand 22 des Gehäuses 16 des ersten Gebindes 12 magnetische bzw. magnetisierbare Abschnitte 46 dargestellt (als gestrichelte Kreise), welche zum Beispiel in die Seitenwand 22 eingearbeitet und damit verdeckt angeordnet sein können. Die magnetischen bzw. magnetisierbaren Abschnitte 31 des ersten Gebindes 12 sind dazu eingerichtet, mit entsprechenden magnetischen bzw. magnetisierbaren Abschnitten 48 des zweiten Gebindes 14 in magnetische Wechselwirkung zu treten, um das zweite Gebinde 14 an dem ersten Gebinde 12 in einer vorbestimmten Position zu sichern. Es soll an dieser Stelle darauf hingewiesen werden, dass bei der in den Figuren gezeigten Ausführungsform die in Figur 1 dargestellten magnetischen bzw. magnetisierbaren Abschnitte 46 des ersten Gebindes 12 mit zu den magnetischen bzw. magnetisierbaren Abschnitten 48 des zweiten Gebindes 14 entgegengesetzt angeordneten magnetischen bzw. magnetisierbaren Abschnitten des zweiten Gebindes 14 (nicht gezeigt) zusammenwirken, um eine in Figur 2 dargestellte Grundposition einzunehmen. Analoges gilt für die magnetischen bzw. magnetisierbaren Abschnitte 48 des zweiten Gebindes 14, welche in der in Figur 2 dargestellten Grundposition mit in der Seitenwand 18 des Gehäuses 16 des ersten Gebindes 12 angeordneten magnetischen bzw. magnetisierbaren Abschnitten (nicht gezeigt) zusammenwirken.

In Figur 2 ist das zweite Gebinde 14 in einer mit dem ersten Gebinde 12 in der Grundposition verbundenen Stellung dargestellt. Dabei ist das zweite Gebinde 14 vollständig innerhalb einer Umhüllenden U1 des ersten Gebindes 12 (siehe Figuren 3 bis 5) aufgenommen, wobei, wie oben beschrieben, entsprechende magnetische bzw. magnetisierbare Abschnitte der beiden Gebinde 12, 14 miteinander wechselwirken.

Das Gehäuse 32 des zweiten Gebindes 14 liegt in der Grundposition mit dem Rand 44 an der Verstärkung 28 des Gehäuses 16 des ersten Gebindes 12, und vorzugsweise an weiteren Verstärkungen der Seitenwände 20, 18 des Gehäuses 16 des ersten Gebindes 12 (weiter unten beschrieben), an. Dabei überlappt das Gehäuse 32 des zweiten Gebindes 14 die abgeschrägten Ecken 30 der Musterelemente 24 des ersten Gebindes 12 derart, dass die Musterelemente 24 daran gehindert werden, um die Schwenkachse A verlagert werden zu können.

Wie ferner in Figur 2 zu sehen ist, liegen in der Grundposition des zweiten Gebindes 14 an dem ersten Gebinde 12 die Musterelemente 40 des zweiten Gebindes 14 an einer inneren Fläche der Seitenwand 20 des Gehäuses 16 des ersten Gebindes 12 an, so dass auch eine Verlagerung der Musterelemente 40 des zweiten Gebindes 12 in der Grundposition verhindert wird. Die Seitenwand 36 des Gehäuses 32 des zweiten Gebindes 14 bzw. deren äußere Fläche schließt in der in Figur 2 dargestellten Grundposition bündig mit den freien Enden der Seitenwände 18 und 22 des Gehäuses 16 des ersten Gebindes 12 in Höhenrichtung H ab.

Figur 3 stellt eine Seitenansicht gemäß dem Pfeil III aus Figur 2 dar, wobei zum einen zu erkennen ist, dass die Musterelemente 24 des ersten Gebindes 12 von der Seitenwand 36 des Gehäuses 32 des zweiten Gebindes 14 überlappt werden. Ferner zeigt Figur 3 eine oben erwähnte weitere Verstärkung 50, welche der Seitenwand 18 des Gehäuses 16 des ersten Gebindes 12 zugeordnet ist.

In den Figuren 3 bis 5 ist die Umhüllende U1 des ersten Gebindes 12 gestrichelt dargestellt, welche als imaginäre Quaderform das Gehäuse 16 des ersten Gebindes 12 außen eng anliegend umgibt. In Figur 4, welche eine Seitenansicht des Musterfächers 10 gemäß dem Pfeil IV aus Figur 2 ist, ist ferner eine Umhüllende U2 des zweiten Gebindes 14 in einer Seitenansicht dargestellt. Die Umhüllende U2 umgibt das zweite Gebinde 14 ebenfalls als imaginäre Quaderform eng anliegend in einer analogen Weise zu der Umhüllenden U1 des ersten Gebindes 12. Figur 5, welche eine Seitenansicht des Musterfächers 10 gemäß dem Pfeil V aus Figur 2 ist, stellt die voranstehend erwähnte Umhüllende U1 zur weiteren Verdeutlichung dar.

Figur 6 zeigt den Musterfächer 10 in einer Präsentationsposition. Dabei ist das zweite Gebinde 14 an dem ersten Gebinde 12 relativ zu der Grundposition aus Figur 2 um 180° derart rotiert, dass die Seitenfläche 36 des Gehäuses 32 des zweiten Gebindes 14 an der Seitenfläche 20 des Gehäuses 16 des ersten Gebindes 12 anliegt. Eine offene Seite des Gehäuses 32 des zweiten Gebindes 14 weist zu einer offenen Seite des Gehäuses 16 des ersten Gebindes 12, so dass die Musterelemente 40 des zweiten Gebindes 14 frei aus der Umhüllenden U2 (in Figur 6 nur abschnittsweise dargestellt) heraus verlagert, in diesem Fall um die Schwenkachse B rotiert, werden können. Ferner ist das zweite Gebinde 14 aus der Umhüllenden U1 (in Figur 6 nur abschnittsweise dargestellt) des ersten Gebindes 12 in Figur 6 an einer rechten Seite heraus verlagert positioniert, so dass das Gehäuse 32 bzw. der Rand 44 des Gehäuses 32 zu einem zu dem zweiten Gebinde 14 weisenden Ende der Verstärkung 28 des Gehäuses 16 des ersten Gebindes 12 um eine Distanz D versetzt angeordnet ist. Dies ermöglicht auch eine freie Verlagerung der Musterelemente 24 um die Schwenkachse A aus der Umhüllenden U1 des ersten Gebindes 12 heraus. Vorteilhafterweise weisen die Musterelemente 24 und 40 wenigstens an ihren in der Figur 6 dargestellten oberen Seiten jeweilige Dekors auf, um diese einem Benutzer auf einfache Weise präsentieren zu können.

Ferner ist beispielhaft dargestellt, dass mehrere Musterelemente 24 auch auf einem Musterträger 52 angeordnet sein können, wobei der Musterträger 52 analog zu den oben beschriebenen Musterelementen 24 um die Schwenkachse A relativ zu dem Gehäuse 16 des ersten Gebindes 12 verlagerbar angeordnet ist.

Figur 6 zeigt außerdem, dass in dieser Ausführungsform nur diejenigen Ecken 30 der Musterelemente 24 des ersten Gebindes 12 abgeschrägt sind, welche in der Grundposition, das heißt bei innerhalb der Umhüllenden U1 des ersten Gebindes 12 angeordneten Musterelementen 24, zum einen zu der offenen Seite des Gehäuses 16 des ersten Gebindes 12 und zum anderen zu dem zweiten Gebinde 14 weisen.

In Figur 7 ist eine Seitenquerschnittsansicht des erfindungsgemäßen Musterfächers gezeigt, wobei sich das zweite Gebinde 14 relativ zu dem ersten Gebinde 12 in der Grundposition befindet. Es ist in Figur 7 deutlich zu erkennen, wie das Musterelement 24 unter Ausnutzung der abgeschrägten Ecke 30 in das Gehäuse 32 des zweiten Gebindes 14 bzw. in die Umhüllende U2 des zweiten Gebindes 14 eintaucht. Es ist daher ersichtlich, dass ein Verschwenken der Musterelemente 24 in der in Figur 7 gezeigten Darstellung im Uhrzeigersinn um die Schwenkachse A durch das Gehäuse 16 des ersten Gebindes 12 bzw. durch eine Verstärkung 54 der Seitenwand 20 des Gehäuses 16 des ersten Gebindes 12 verhindert wird, und dass ein Verschwenken der Musterelemente 24 in der in Figur 7 gezeigten Darstellung gegen den Uhrzeigersinn durch das Gehäuse 32 des zweiten Gebindes 14 und/oder durch die Musterelemente 40 des zweiten Gebindes 14 verhindert wird.

Ein Verschwenken der Musterelemente 40 des zweiten Gebindes 14 um die Schwenkachse B in der in Figur 7 gezeigten Darstellung im Uhrzeigersinn wird durch das Gehäuse 32 des zweiten Gebindes 14 verhindert und ein Verschwenken gegen den Uhrzeigersinn wird durch die Seitenwand 20 des Gehäuses 16 des ersten Gebindes 12 verhindert.

Wie bereits weiter oben erwähnt, schließen die in Figur 7 rechten Stirnseiten der Musterelemente 40 des zweiten Gebindes 14 im Wesentlichen bündig mit dem rechten Ende des Gehäuses 16 des ersten Gebindes 12 ab, um ein geschlossenes äußeres Erscheinungsbild zu erreichen. Jedoch könnten alternativ die in Figur 7 rechten Stirnflächen der Musterelemente 40 so wie die in Figur 7 linken Stirnflächen der Musterelemente 40 nach innen versetzt angeordnet sein, so dass das zweite Gebinde 14 sowohl in der in Figur 7 dargestellten Orientierung als auch in einer Orientierung, in welcher sich die Schwenkachse B der Musterelemente 40 des zweiten Gebindes 14 in der Ansicht von Figur 7 rechts unten befindet, mit dem ersten Gebinde 12 in einer weiteren Grundposition verbunden werden kann.

## Patentansprüche

1. Musterfächer (10) zur übersichtlichen Darstellung einer Mehrzahl von Musterelementen (24, 40), insbesondere von Oberflächendekors, wobei der Musterfächer die Musterelemente schwenkbar um eine Schwenkachse haltert, umfassend
ein erstes Gebinde (12) an Musterelementen (24), wobei wenigstens manche der Musterelemente (24) des ersten Gebindes (12) relativ zu anderen Musterelementen (24) des ersten Gebindes (12) verlagerbar sind,
ein zweites Gebinde (14) an Musterelementen (40), wobei wenigstens manche der Musterelemente (40) des zweiten Gebindes (14) relativ zu anderen Musterelementen (40) des zweiten Gebindes (14) verlagerbar sind,
wobei das erste Gebinde (12) und das zweite Gebinde (14) als voneinander getrennte Einheiten ausgebildet sind, so dass das erste Gebinde und das zweite Gebinde in einem voneinander gelösten Zustand zwei unverbundene Teile ausbilden, und
wobei das erste Gebinde (12) ein Gehäuse (16) aufweist, mit welchem das zweite Gebinde (14) derart in einer Grundposition verbindbar ist, dass das zweite Gebinde (14) zumindest teilweise von dem Gehäuse (16) des ersten Gebindes (12) umgeben und von diesem lösbar gehalten ist.

2. Musterfächer (10) nach Anspruch 1,
**dadurch gekennzeichnet, dass** jedes aus dem ersten Gebinde (12) und dem zweiten Gebinde (14) wenigstens einen magnetischen oder magnetisierbaren Abschnitt (46, 48) umfasst, wobei über eine Wechselwirkung eines magnetischen oder magnetisierbaren Abschnitts (46) des ersten Gebindes (12) mit einem magnetischen oder magnetisierbaren Abschnitt (48) des zweiten Gebindes (14) das erste Gebinde (12) und das zweite Gebinde (14) miteinander lösbar verbindbar sind.

3. Musterfächer (10) nach Anspruch 2,
**dadurch gekennzeichnet, dass** die magnetischen oder magnetisierbaren Abschnitte (46, 48) derart ausgebildet und angeordnet sind, dass deren Wechselwirkung das erste Gebinde (12) relativ zu dem zweiten Gebinde (14) in allen drei translatorischen Freiheitsgraden sichert.

4. Musterfächer (10) nach einem der vorhergehenden Ansprüche,
**dadurch gekennzeichnet, dass** in der Grundposition das zweite Gebinde (14) im Wesentlichen vollständig innerhalb einer Umhüllenden (U1) des ersten Gebindes (12) aufgenommen ist.

5. Musterfächer (10) nach einem der vorhergehenden Ansprüche,
**dadurch gekennzeichnet, dass** das erste Gebinde (12), insbesondere das Gehäuse (16) des ersten Gebindes (12), einen Anschlag (28, 50, 54) aufweist, gegen welchen das zweite Gebinde (14) in der Grundposition anliegt.

6. Musterfächer (10) nach dem vorhergehenden Anspruch,
**dadurch gekennzeichnet, dass** der Anschlag (28, 50, 54) durch eine abschnittsweise Verstärkung (28, 50, 54), insbesondere eine Verstärkung (28, 50, 54) von wenigstens einer Seitenwand (18, 22), des Gehäuses (16) des ersten Gebindes (12) gebildet ist.

7. Musterfächer (10) nach einem der vorhergehenden Ansprüche,
**dadurch gekennzeichnet, dass** die Musterelemente (24) des ersten Gebindes (12) auf wenigstens einem Musterträger (52) angeordnet sind, wobei der Musterträger (52) zu dem Gehäuse (16) des ersten Gebindes (12) verlagerbar, insbesondere schwenkbar, ist.

8. Musterfächer (10) nach dem vorhergehenden Anspruch,
**dadurch gekennzeichnet, dass** die Musterelemente (24, 40) auf Musterträgern (52) von zueinander unterschiedlichen Abmessungen angeordnet sind.

9. Musterfächer (10) nach einem der vorhergehenden Ansprüche, ggf. nach einem der Ansprüche 7 oder 8,
**dadurch gekennzeichnet, dass** wenigstens eines der Musterelemente (24, 40) und/oder der wenigstens eine Musterträger (52) wenigstens eine abgerundete oder abgeschrägte Ecke (30) aufweist.

10. Musterfächer (10) nach einem der vorhergehenden Ansprüche,
**dadurch gekennzeichnet, dass** in der Grundposition das zweite Gebinde (14) dazu eingerichtet ist, eine Verlagerung der Musterelemente (24) des ersten Gebindes (12) aus einer Umhüllenden (U1) des ersten Gebindes (12) heraus zu verhindern.

11. Musterfächer (10) nach einem der vorhergehenden Ansprüche, ggf. nach einem der Ansprüche 7 bis 10, soweit abhängig von Anspruch 7, **dadurch gekennzeichnet, dass** in der Grundposition das zweite Gebinde (14) derart angeordnet ist, dass jedes relativ zu dem Gehäuse (16) des ersten Gebindes (12) verlagerbare Musterelement (24) und/oder jeder Musterträger (52) in eine Umhüllende (U2) des zweiten Gebindes (14) eintaucht.

12. Musterfächer (10) nach einem der vorhergehenden Ansprüche,
**dadurch gekennzeichnet, dass** das erste Gebinde (12) mit dem zweiten Gebinde (14) ferner in einer Freigabeposition, in welcher das zweite Gebinde (14) relativ zu dem ersten Gebinde (12) verglichen zu der Grundposition verschieden positioniert ist, lösbar verbindbar ist, in welcher das zweite Gebinde (14) dazu eingerichtet und angeordnet ist, eine Verlagerung der Musterelemente (24) des ersten Gebindes (12) relativ zu dem Gehäuse (16) des ersten Gebindes (12) zu erlauben.

13. Musterfächer (10) nach einem der vorhergehenden Ansprüche,
**dadurch gekennzeichnet, dass** das erste Gebinde (12) mit dem zweiten Gebinde (14) ferner in einer Präsentationsposition, in welcher das zweite Gebinde (14) relativ zu dem ersten Gebinde (12) verglichen zu der Grundposition verschieden orientiert, insbesondere auch positioniert, ist und verglichen zu der Freigabeposition verschieden orientiert, insbesondere auch positioniert ist, lösbar verbindbar ist, in welcher das zweite Gebinde (14) dazu eingerichtet und angeordnet ist, eine Verlagerung von Musterelementen (40) des zweiten Gebindes (14) relativ zu anderen Musterelementen (40) des zweiten Gebindes (14), insbesondere relativ zu dem Gehäuse (16) des ersten Gebindes (12), zu erlauben.

14. Musterfächer (10) nach den Ansprüchen 12 und 13,
**dadurch gekennzeichnet, dass** sich die Freigabeposition und die Präsentationsposition durch eine Orientierung des zweiten Gebindes (14) in der jeweiligen Position relativ zu dem ersten Gebinde (12) unterscheiden, in einer Positionierung des zweiten Gebindes (14) in der jeweiligen Position relativ zu dem ersten Gebinde (12) jedoch im Wesentlichen übereinstimmen.

15. Musterfächer (10) nach einem der vorhergehenden Ansprüche,
**dadurch gekennzeichnet, dass** in der Grundposition das zweite Gebinde (14) dazu eingerichtet und angeordnet ist, dass eine Verlagerung der Musterelemente (40) des zweiten Gebindes (14) relativ zu dem Gehäuse (16) des ersten Gebindes (12) verhindert wird.

## Claims

1. A sample folder (10) for clearly displaying a plurality of sample elements (24, 40), in particular surface decorations, wherein the sample folder holds the sample elements pivotably about a pivot axis, comprising
a first pack (12) of sample elements (24), wherein at least some of the sample elements (24) of the first pack (12) are displaceable relative to other sample elements (24) of the first pack (12),
a second pack (14) of sample elements (40), wherein at least some of the sample elements (40) of the second pack (14) are displaceable relative to other sample elements (40) of the second pack (14),
wherein the first pack (12) and the second pack (14) are designed as units separate from one another, so that the first pack and the second pack form two unconnected parts in a released state, and
wherein the first pack (12) has a housing (16) to which the second pack (14) can be connected in a basic position in such a way that the second pack (14) is at least partially surrounded by the housing (16) of the first pack (12) and is releasably held thereby.

2. The sample folder (10) according to claim 1,
**characterized in that** each of the first pack (12) and the second pack (14) comprises at least one magnetic or magnetizable portion (46, 48), wherein the first pack (12) and the second pack (14) can be releasably connected to one another via an interaction of a magnetic or magnetizable portion (46) of the first pack (12) with a magnetic or magnetizable portion (48) of the second pack (14).

3. The sample folder (10) according to claim 2,
**characterized in that** the magnetic or magnetizable portions (46, 48) are designed and arranged in such a way that the interaction thereof secures the first pack (12) relative to the second pack (14) in all three translational degrees of freedom.

4. The sample folder (10) according to any of the preceding claims,
**characterized in that,** in the basic position, the second pack (14) is accommodated substantially completely within a casing (U1) of the first pack (12).

5. The sample folder (10) according to any of the preceding claims,
**characterized in that** the first pack (12), in particular the housing (16) of the first pack (12), has a stop (28, 50, 54) against which the second pack (14) rests in the basic position.

6. The sample folder (10) according to the preceding claim,
**characterized in that** the stop (28, 50, 54) is formed by a reinforcement (28, 50, 54) of some portions, in particular a reinforcement (28, 50, 54) of at least one side wall (18, 22) of the housing (16) of the first pack (12).

7. The sample folder (10) according to any of the preceding claims,
**characterized in that** the sample elements (24) of the first pack (12) are arranged on at least one sample carrier (52), wherein the sample carrier (52) is displaceable, in particular pivotable, relative to the housing (16) of the first pack (12).

8. The sample folder (10) according to the preceding claim,
**characterized in that** the sample elements (24, 40) are arranged on sample carriers (52) which have different dimensions from one another.

9. The sample folder (10) according to any of the preceding claims, optionally according to either of claims 7 or 8,
**characterized in that** at least one of the sample elements (24, 40) and/or the at least one sample carrier (52) has at least one rounded or bevelled corner (30).

10. The sample folder (10) according to any of the preceding claims,
**characterized in that,** in the basic position, the second pack (14) is designed to prevent the sample elements (24) of the first pack (12) from being displaced out of a casing (U1) of the first pack (12).

11. The sample folder (10) according to any of the preceding claims, optionally according to any of claims 7 to 10, insofar as it is dependent on claim 7,
**characterized in that,** in the basic position, the second pack (14) is arranged in such a way that each sample element (24) which can be displaced relative to the housing (16) of the first pack (12) and/or each sample carrier (52) protrudes into a casing (U2) of the second pack (14).

12. The sample folder (10) according to any of the preceding claims,
**characterized in that** the first pack (12) can also be releasably connected to the second pack (14) in a release position in which the second pack (14) is positioned differently relative to the first pack (12) by comparison with the basic position in which the second pack (14) is designed and arranged to allow a displacement of the sample elements (24) of the first pack (12) relative to the housing (16) of the first pack (12).

13. The sample folder (10) according to any of the preceding claims,
**characterized in that** the first pack (12) can also be releasably connected to the second pack (14) in a presentation position in which the second pack (14) is oriented, in particular also positioned, relative to the first pack (12) differently by comparison with the basic position, and is oriented, in particular also positioned, differently by comparison with the release position in which the second pack (14) is designed and arranged to allow a displacement of sample elements (40) of the second pack (14) relative to other sample elements (40) of the second pack (14), in particular relative to the housing (16) of the first pack (12).

14. The sample folder (10) according to claims 12 and 13,
**characterized in that** the release position and the presentation position differ on account of an orientation of the second pack (14) in the relevant position relative to the first pack (12), but are substantially the same in terms of the positioning of the second pack (14) in the relevant position relative to the first pack (12).

15. The sample folder (10) according to any of the preceding claims,
**characterized in that,** in the basic position, the second pack (14) is designed and arranged such that a displacement of the sample elements (40) of the second pack (14) relative to the housing (16) of the first pack (12) is prevented.

## Revendications

1. Eventail d'échantillons (10) pour représenter clairement une multitude d'éléments formant échantillons (24, 40), en particulier des décorations de surface, où l'éventail d'échantillons maintient les éléments formant échantillons de manière à pouvoir pivoter autour d'un axe de pivotement, comprenant
un premier paquet (12) d'éléments formant échantillons (24), dans lequel au moins certains des éléments formant échantillons (24) du premier paquet (12) peuvent être déplacés par rapport à d'autres éléments formant échantillons (24) du premier paquet (12),
un deuxième paquet (14) d'éléments formant échantillons (40), dans lequel au moins certains des éléments formant échantillons (40) du deuxième paquet (14) peuvent être déplacés par rapport à d'autres éléments formant échantillons (40) du deuxième paquet (14),
dans lequel le premier paquet (12) et le deuxième paquet (14) sont réalisés en tant qu'unités séparées l'une de l'autre de sorte que le premier paquet et le deuxième paquet réalisent deux parties non reliées dans un état desserré l'un de l'autre, et
dans lequel le premier paquet (12) présente un boîtier (16), avec lequel le deuxième paquet (14) peut être relié de telle manière dans une position de base que le deuxième paquet (14) est entouré au moins en partie par le boîtier (16) du premier paquet (12) et est maintenu de manière amovible par celui-ci.

2. Eventail d'échantillons (10) selon la revendication 1,
**caractérisé en ce que** chacun parmi le premier paquet (12) et le deuxième paquet (14) comprend au moins une section magnétique ou magnétisable (46, 48), dans lequel le premier paquet (12) et le deuxième paquet (14) peuvent être reliés l'un à l'autre de manière amovible par l'intermédiaire d'une interaction d'une section magnétique ou magnétisable (46) du premier paquet (12) avec une section magnétique ou magnétisable (48) du deuxième paquet (14).

3. Eventail d'échantillons (10) selon la revendication 2,
**caractérisé en ce que** les sections magnétiques ou magnétisables (46, 48) sont réalisées et sont disposées de telle manière que leur interaction bloque le premier paquet (12) par rapport au deuxième paquet (14) dans la totalité des trois degrés de liberté de mouvement par translation.

4. Eventail d'échantillons (10) selon l'une quelconque des revendications précédentes,
**caractérisé en ce que**, dans la position de base, le deuxième paquet (14) est logé sensiblement totalement à l'intérieur d'un enveloppement (U1) du premier paquet (12).

5. Eventail d'échantillons (10) selon l'une quelconque des revendications précédentes,
**caractérisé en ce que** le premier paquet (12), en particulier le boîtier (16) du premier paquet (12), présente une butée (28, 50, 54), sur laquelle le deuxième paquet (14) repose dans la position de base.

6. Eventail d'échantillons (10) selon la revendication précédente,
**caractérisé en ce que** la butée (28, 50, 54) est formée par un renforcement (28, 50, 54) par endroits, en particulier un renforcement (28, 50, 54) d'au moins une paroi latérale (18, 22) du boîtier (16) du premier paquet (12).

7. Eventail d'échantillons (10) selon l'une quelconque des revendications précédentes,
**caractérisé en ce que** les éléments formant échantillons (24) du premier paquet (12) sont disposés sur au moins un support d'échantillons (52), dans lequel le support d'échantillons (52) peut être déplacé, en particulier peut être pivoté, par rapport au boîtier (16) du premier paquet (12).

8. Eventail d'échantillons (10) selon la revendication précédente,
**caractérisé en ce que** les éléments formant échantillons (24, 40) sont disposés sur des supports d'échantillons (52) de dimensions différentes les unes par rapport aux autres.

9. Eventail d'échantillons (10) selon l'une quelconque des revendications précédentes, éventuellement selon l'une quelconque des revendications 7 ou 8,
**caractérisé en ce qu'**au moins un des éléments formant échantillons (24, 40) et/ou l'au moins un support d'échantillons (52) présentent au moins un coin (30) arrondi ou chanfreiné.

10. Eventail d'échantillons (10) selon l'une quelconque des revendications précédentes,
**caractérisé en ce que**, dans la position de base, le deuxième paquet (14) est arrangé pour empêcher un déplacement des éléments formant échantillons (24) du premier paquet (12) hors d'un enveloppement (U1) du premier paquet (12).

11. Eventail d'échantillons (10) selon l'une quelconque des revendications précédentes, éventuellement selon l'une quelconque des revendications 7 à 10, dans la mesure où elles dépendent de la revendication 7,
**caractérisé en ce que**, dans la position de base, le deuxième paquet (14) est disposé de telle manière que chaque élément formant échantillon (24) pouvant être déplacé par rapport au boîtier (16) du premier paquet (12) et/ou chaque support d'échantillons (52) s'enfoncent dans un enveloppement (U2) du deuxième paquet (14).

12. Eventail d'échantillons (10) selon l'une quelconque des revendications précédentes,
**caractérisé en ce que** le premier paquet (12) peut être relié de manière amovible au deuxième paquet (14) en outre dans une position de libération, dans laquelle le deuxième paquet (14) est positionné différemment par rapport au premier paquet (12) en comparaison avec la position de base, dans laquelle le deuxième paquet (14) est arrangé et est disposé pour permettre un déplacement des éléments formant échantillons (24) du premier paquet (12) par rapport au boîtier (16) du premier paquet (12).

13. Eventail d'échantillons (10) selon l'une quelconque des revendications précédentes,
**caractérisé en ce que** le premier paquet (12) peut être relié de manière amovible au deuxième paquet (14) en outre dans une position de présentation, dans laquelle le deuxième paquet (14) est orienté, en particulier est positionné également, différemment par rapport au premier paquet (12) en comparaison avec la position de base et est orienté, en particulier est positionné également, différemment en comparaison avec la position de libération, dans laquelle le deuxième paquet (14) est arrangé et est disposé pour permettre un déplacement des éléments formant échantillons (40) du deuxième paquet (14) par rapport à d'autres éléments formant échantillons (40) du deuxième paquet (14), en particulier par rapport au boîtier (16) du premier paquet (12).

14. Eventail d'échantillons (10) selon les revendications 12 et 13,
**caractérisé en ce que** la position de libération et la position de présentation se distinguent par une orientation du deuxième paquet (14) dans la position respective par rapport au premier paquet (12), coïncident toutefois sensiblement dans un positionnement du deuxième paquet (14) dans la position respective par rapport au premier paquet (12).

15. Eventail d'échantillons (10) selon l'une quelconque des revendications précédentes,
**caractérisé en ce que**, dans la position de base, le deuxième paquet (14) est arrangé et est disposé pour qu'un déplacement des éléments formant échantillons (40) du deuxième paquet (14) par rapport au boîtier (16) du premier paquet (12) soit empêché.
